# EUROPÄISCHE PATENTSCHRIFT

(11) **EP 1 493 697 B1**
(45) Veröffentlichungstag und Bekanntmachung des Hinweises auf die Patenterteilung: **16.05.2007**
(21) Anmeldenummer: 04002764.1
(22) Anmeldetag: 09.02.2004
(51) Int. Cl.: B65H 3/08, B65H 3/54

(54) **Verfahren und Vorrichtung zum Anheben von einzelnen flächigen Objekten, insbesondere von zu belichtenden Druckplatten**
Method and apparatus for lifting single flat objects, particularly unexposed printing plates
Procédé et dispositif pour soulever des objets séparés plats, notamment des plaques d'impression vierges

(30) Priorität: 03.07.2003 DE 10330010
(43) Veröffentlichungstag der Anmeldung: 05.01.2005
(73) Patentinhaber: Heidelberger Druckmaschinen Aktiengesellschaft, 69115 Heidelberg (DE)
(72) Erfinder: Trilk, Axel, 24114 Kiel (DE); Wolff, Bernhard Karl, 24217 Krokau (DE)

(56) Entgegenhaltungen:
- EP-A- 0 486 719
- DE-A- 4 002 324

## Beschreibung

Die Erfindung betrifft ein Verfahren zum Anheben von einzelnen flächigen Objekten, insbesondere von zu belichtenden Druckplatten, von einem Stapel von Objekten, insbesondere von einem Stapel in dem jeweils zwei unterschiedliche Objekte einander abwechseln, vorzugsweise jeweils eine Druckplatte und eine zwei aufeinander folgende Druckplatten voneinander trennende Zwischenlage einander abwechseln, vorzugsweise für ein automatisches Laden eines Druckplattenbelichters, wobei das Anheben eines Objektes jeweils mit wenigstens zwei zueinander beabstandeten Saugelementen erfolgt und das anzuhebende Objekt wenigstens in einem Bereich beim Anheben deformiert, insbesondere gebeult, wird oder zumindest in einer Deformationsrichtung kraftbeaufschlagt wird.

Des weiteren betrifft die Erfindung eine Vorrichtung zum Anheben von einzelnen flächigen Objekten, insbesondere von zu belichtenden Druckplatten, von einem Stapel von Objekten, insbesondere von einem Stapel in dem jeweils zwei unterschiedliche Objekte einander abwechseln, vorzugsweise jeweils eine Druckplatte und eine zwei aufeinander folgende Druckplatten voneinander trennende Zwischenlage einander abwechseln, vorzugsweise für ein automatisches Laden eines Druckplattenbelichters, wobei zum Anheben eines Objektes wenigstens zwei zueinander beabstandete Saugelemente vorgesehen sind und geeignete Mittel vorgesehen sind, das anzuhebende Objekt wenigstens in einem Bereich beim Anheben zu deformieren, insbesondere zu beulen, oder zumindest in einer Deformationsrichtung mit Kraft zu beaufschlagen, vorzugsweise zur Durchführung des vorgenannten Verfahrens.

Ein Verfahren und eine Vorrichtung der genannten Gattung sind aus der DE-A- 101 04 078 bekannt.

Beim automatischen Vereinzeln von flächigen Objekten, insbesondere von Druckplatten von einem Stapel, zum Beispiel im Bereich eines Kassettenladers für einen Druckplattenbelichter, bei dem die flächigen Objekte jeweils einzeln mit Saugelementen angehoben werden, kann das Problem auftreten, dass zwei Objekte aneinander haften und gemeinsam angehoben werden, was dann, da doch kein einzelnes Objekt vorliegt, zu einer Störung in einer nachfolgenden Einrichtung führen kann. Im Falle der Druckplatten, die normalerweise mit trennenden Zwischenlagen, zum Beispiel aus Papierbögen, derart gestapelt sind, dass im Stapel auf eine Druckplatte eine Zwischenlage folgt und auf eine Zwischenlage eine Druckplatte, kann es passieren, dass unter einer Zwischenlage noch eine Druckplatte hängt oder unter einer Druckplatte eine Zwischenlage hängt oder unter einer Druckplatte eine zweite Druckplatte hängt, weil eine Zwischenlage fehlt.

Um derartige Fehler zu vermeiden, reicht normalerweise ein Anheben des obersten flächigen Objektes von dem Stapel nicht aus, sondern es muss vorsorglich auch die Unterseite kontrolliert werden und gegebenenfalls ein dort anhaftendes zweites Objekt in irgendeiner geeigneten Weise "abgeschält" werden. Dazu sei noch einmal betont, dass die betrachteten flächigen Objekte nicht unbedingt gleichartig sein müssen, sondern zum Beispiel das erste Objekte eine Zwischenlage und das zweite Objekt eine Druckplatte sein könnte.

In der zitierten DE-A- 101 04 078 wird vorgeschlagen, die anzuhebende Druckplatte durch eine versetzte Anordnung der Saugelemente, bei der einige Saugelemente etwas weniger weit in Richtung auf die Druckplatte vorragen als andere, die Druckplatte etwas einzubeulen und in den dadurch entstehenden Zwischenraum unterhalb der Druckplatte Luft einzublasen, um dadurch ein Ablösen der Druckplatte vom Stapel zu forcieren.

Diese Vorgehensweise ist aber insbesondere für den Fall, dass eine Zwischenlage angehoben werden soll und an deren Unterseite noch eine Druckplatte anhaftet, nicht sehr geeignet und aufwendig. Man war davon ausgegangen, dass es eher unwahrscheinlich ist, dass an einer Zwischenlage eine Druckplatte unterseitig anhaftet, weil diese durch ihr größeres Eigengewicht dazu neigen wird, selbständig wieder abzufallen und auf den Stapel zurückzufallen. Es hat sich jedoch gezeigt, dass der Fall einer Anhaftung einer Druckplatte an der Unterseite einer Zwischenlage durchaus vorkommt. Einerseits, weil die Haftungskräfte erheblicher sein können, als die auf die Druckplatte wirkende Gewichtskraft, andererseits aber auch, weil die Zwischenlage und die Druckplatten oftmals an ihren Randkanten nicht genau bündig abschließen, sondern die unter der Zwischenlage liegende Druckplatte jene randseitig überragt, so dass ein freier Randbereich der Druckplatte frei liegt. Da aber auch die Saugelemente möglichst weit randseitig angeordnet sind, um durch ihre Aktivität möglichst nicht den später zu bebildernden Mittenbereich der Druckplatte zu beeinträchtigen oder zu beschädigen, kann es vorkommen, dass die Saugelemente selbst gleichzeitig die Zwischenlage und die darunter befindliche Druckplatte erfassen und anheben. Dies kompensiert dann das Eigengewicht der Druckplatte zusätzlich und auch mit Luft ist dann eine Abschälen der Druckplatte kaum effektiv möglich.

Der DE 40 02 324 A1 und der EP 0 486 719 A1 sind jeweils Vorrichtungen und Verfahren der oben genannten Gattung zu entnehmen, bei denen zwischen den Saugelementen mit Stößeln zusätzlich ein anzuhebendes flächiges Objekt zwangsweise deformiert wird.

Der Erfindung liegt daher die Aufgabe zugrunde, ein Verfahren und eine Vorrichtung der eingangs genannten Gattung dahingehend weiterzubilden, dass eine Einwirkung allein von der Oberseite des anzuhebenden Objektes bereits ein Anhaften eines Objektes an der Unterseite des anzuhebenden Objektes erschwert und ein vollständiges Erfassen des anzuhebenden Objektes und nur dieses Objektes durch die Saugelemente sicherzustellen.

Diese Aufgabe wird in Verfahrenshinsicht erfindungsgemäß dadurch gelöst, dass zur Deformation des Objektes wenigstens ein Stößel zwischen den wenigstens zwei Saugelementen verwendet wird.

Eine Deformation des anzuhebenden Objektes erfolgt erfindungsgemäß also nicht wie bei dem zitierten Stand der Technik DE-A-10104078 durch die Anordnung der Saugelemente, sondern durch wenigstens einen zusätzlichen, zwischen Saugelementen in Richtung auf das anzuhebende Objekt wirkenden Stößel. Vorzugsweise können mehrere Saugelemente und mehrere Stößel einander in einer Reihe jeweils auf Lücke abwechseln, so dass das anzuhebende Objekt wellig deformiert wird.

Dies wirkt sich insbesondere günstig für den Fall aus, dass eine Zwischenlage angehoben werden soll und an dieser noch eine Druckplatte haftet. Die relativ dünne Zwischenlage wird nämlich deformiert, während die relativ steifere Druckplatte nicht oder nur weniger deformiert wird, so dass die Haftungskräfte unterbrochen werden und die Druckplatte doch noch aufgrund ihres Eigengewichtes abfällt. Im umgekehrten Fall, dass an einer Druckplatte eine Zwischenlage haftet, reichen entweder die Kraftbeaufschlagungen auf die Druckplatte dennoch aus, um die Anhaftung der Zwischenlage zu stören, oder es könnte für diesen Fall zusätzlich ein aktives Abschälen, zum Beispiel durch Luft, vorgesehen und effektiv sein. Haftet Druckplatte an Druckplatte, dürfte die Störung durch die Deformationskraftbeaufschlagung ausreichend sein, da sich zwar die obere Druckplatte aufgrund ihrer Steifigkeit eventuell nicht sichtbar deformiert, aber dennoch auf jeden Fall die obere Druckplatte größeren Spannungen ausgesetzt wird als die untere, so dass auch diese kleineren Störungsunterschiede ausreichen, um die Anhaftung zu beenden.

Das erfindungsgemäßen Verfahrens sieht vor, dass das anzuhebende Objekt vor seiner Anhebung in oder etwa in horizontaler Ebene gegen einen Anschlag verschoben wird.

Dadurch wird mit Vorteil zunächst dafür gesorgt, dass das anzuhebende Objekt das darunter befindliche Objekt vollständig randseitig überdeckt, um ein vollständiges Erfassen des anzuhebenden Objektes und nur dieses Objektes durch die Saugelemente sicherzustellen. Auch wird hierdurch vielleicht schon die Anhaftung des unteren Objektes gebrochen.

Erfindungsgemäß ist vorgesehen, dass das anzuhebende Objekt mittels des Stößels selbst verschoben wird.

Die weiter oben gestellte Aufgabe wird in Vorrichtungshinsicht selbständig dadurch gelöst, dass als geeignetes Mittel zur Deformation des Objektes wenigstens ein Stößel zwischen den wenigstens zwei Saugelementen angeordnet ist und der Stößel als Schiebeorgan zum Verschieben der anzuhebenden Druckplatte oder Zwischenlage in oder etwa in horizontaler Ebene gegen einen Anschlag vor ihrer Anhebung vorgesehen und ausgebildet ist. Die sich daraus ergebenden Vorteile und Gesichtspunkte sind bereits im Zusammenhang mit dem erfindungsgemäßen Verfahren geschildert worden. Weiterbildungen der erfindungsgemäßen Vorrichtung ergeben sich aus den Ansprüchen 3 bis 5.

Insbesondere sieht eine dieser Weiterbildungen mit besonderem Vorteil vor, dass der Stößel als Schiebeorgan den Saugelementen in Richtung auf das anzuhebende Objekt und in Richtung auf den Anschlag voreilend ausgebildet und angeordnet ist.

Dabei kann das Schiebeorgan federnd in Richtung auf das anzuhebende Objekt belastet oder belastbar sein, zum Beispiel durch eine Federung oder durch Eigenelastizität seines Materials. Zusätzlich oder alternativ kann vorgesehen sein, dass das Schiebeorgan einen Anstellwinkel in Richtung auf den Anschlag aufweist.

Ein Ausführungsbeispiel der erfindungsgemäßen Vorrichtung, aus dem sich weitere erfinderische Merkmale ergeben können, auf das die Erfindung in ihrem Umfange aber nicht beschränkt ist, ist in der Zeichnung dargestellt.

Die Zeichnung umfasst nur eine einzige Abb. 1, die aber in Teilfiguren 1a bis 1f unterteilt ist.

Die Teilfiguren 1 a bis 1 e zeigen zeitlich aufeinander folgende Arbeitsphasen einer Seitenansicht eines dargestellten Teilbereiches einer erfindungsgemäßen Vorrichtung beim Anheben eines flächigen Objektes und illustrieren dadurch gleichzeitig ein Ausführungsbeispiel des erfindungsgemäßen Verfahrens.

Die Teilfigur 1f zeigt den dargestellten Teilbereich der erfindungsgemäßen Vorrichtung aus den vorhergehenden Teilfiguren in einer Schnitt-Stirnansicht als "Ansicht A" in Richtung des in Teilfigur 1e gezeigten Pfeiles A.

Abbildung 1a zeigt zunächst einen Stapel von flächigen Objekten, bestehend aus längeren Druckplatten und kürzeren Zwischenlagen, die einander in dem Stapel jeweils abwechseln, in einer Seitenansicht. Der Stapel befindet sich in einer Art Ablage oder Kassette, die zumindest einen Boden und eine aufragende Stirnwand aufweist, die gleichzeitig als randseitiger Anschlag dienen kann.

In der Abbildung 1 b senken sich ein Saugelement und ein Schiebe- und Stößelelement einer erfindungsgemäßen Vorrichtung, die im übrigen nicht näher dargestellt ist, in Richtung auf den Stapel ab, um die oberste Zwischenlage abzuheben. Wie aus der Abbildung 1f erkennbar ist, sind mehrere Saugelemente in einer Reihe als eine Saugleiste ausgebildet und angeordnet und zwischen zwei einander benachbarten Saugelementen befindet sich jeweils auf Lücke ein Schiebe - und Stößelelement. Wie in der Seitenansicht der Abbildungen 1 b und 1 c erkennbar, ist das Schiebe- und Stößelelement zum Beispiel ähnlich wie ein kurzes Scheibenwischerblatt flexibel und mit einem Anstellwinkel zum Stapel ausgebildet und ausgerichtet.

In der Abbildung 1 b eilt das Schiebe- und Stößelelement, im weiteren kurz "Schieber" genannt, dem Saugelement nach unten voraus und erreicht als erster einen Kontakt mit der anzuhebenden Zwischenlage.

In Abbildung 1 c schiebt der Schieber zunächst die anzuhebende Zwischenlage an die Stirnwand der Ablage, so dass an dieser Randseite die Zwischenlage die darunter befindliche Druckplatte bündig überdeckt. Erst danach kontaktiert auch das Saugelement in Abbildung 1d die Zwischenlage, um diese anzuheben. Die Anhebung ist schließlich in Abbildung 1e gezeigt, wobei die angehobene Zwischenlage zusätzlich weiterhin der Druckbeaufschlagung durch den Schieber bzw. die Schieber unterliegt. Dies führt, wie in Abbildung 1f gezeigt, zu einer welligen Deformation der angehobenen Zwischenlage, die ein Anhaften der darunter im Stapel befindlichen Druckplatte wirkungsvoll verhindert.

## Patentansprüche

1. Verfahren zum Anheben von einzelnen flächigen Objekten, insbesondere von zu belichtenden Druckplatten, von einem Stapel von Objekten, in dem jeweils Druckplatte auf Druckplatte folgt oder eine Druckplatte und eine zwei aufeinander folgende Druckplatten voneinander trennende Zwischenlage einander abwechseln, für ein automatisches Laden eines Druckplattenbelichters, wobei das Anheben einer Druckplatte oder einer Zwischenlage jeweils mit wenigstens zwei zueinander beabstandeten Saugelementen erfolgt und die anzuhebende Druckplatte oder Zwischenlage wenigstens in einem Bereich beim Anheben mittels wenigstens eines Stößels zwischen den wenigstens zwei Saugelementen deformiert oder zumindest in einer Deformationsrichtung kraftbeaufschlagt wird, wobei
die anzuhebende Druckplatte oder Zwischenlage vor ihrer Anhebung in oder etwa in horizontaler Ebene mittels des wenigstens einen Stößels gegen einen Anschlag verschoben wird.

2. Vorrichtung zum Anheben von einzelnen flächigen Objekten, insbesondere von zu belichtenden Druckplatten, von einem Stapel von Objekten, in dem jeweils Druckplatte auf Druckplatte folgt oder eine Druckplatte und eine zwei aufeinander folgende Druckplatten voneinander trennende Zwischenlage einander abwechseln, für ein automatisches Laden eines Druckplattenbelichters, wobei zum Anheben einer Druckplatte oder einer Zwischenlage wenigstens zwei zueinander beabstandete Saugelemente vorgesehen sind und wenigstens ein Stößel zwischen den wenigstens zwei Saugelementen angeordnet ist, um die anzuhebende Druckplatte oder Zwischenlage wenigstens in einem Bereich beim Anheben zu deformieren oder zumindest in einer Deformationsrichtung mit Kraft zu . beaufschlagen, vorzugsweise zur Durchführung des Verfahrens nach einem oder mehreren der vorhergehenden Ansprüche, wobei
der Stößel als Schiebeorgan zum Verschieben der anzuhebenden Druckplatte oder Zwischenlage in oder etwa in horizontaler Ebene gegen einen Anschlag vor ihrer Anhebung vorgesehen und ausgebildet ist.

3. Vorrichtung nach Anspruch 2,
**dadurch gekennzeichnet,**
**dass** der Stößel als Schiebeorgan den Saugelementen in Richtung auf das anzuhebende Objekt und in Richtung auf den Anschlag voreilend ausgebildet und angeordnet ist.

4. Vorrichtung nach Anspruch 3,
**dadurch gekennzeichnet,**
**dass** der Stößel als Schiebeorgan federnd in Richtung auf das anzuhebende Objekt belastet oder belastbar ist.

5. Vorrichtung nach Anspruch 3 oder 4,
**dadurch gekennzeichnet,**
**dass** der Stößel als Schiebeorgan einen Anstellwinkel in Richtung auf den Anschlag aufweist.

## Claims

1. Method for lifting individual flat objects, in particular printing plates to be exposed, from a stack of objects, in which in each case one printing plate follows the other printing plate or a printing plate and an intermediate layer separating two consecutive printing plates from one another alternate, for automatic loading of a printing plate exposer, wherein a printing plate or an intermediate layer are lifted in each case by at least two suction elements spaced apart from one another, and the printing plate to be lifted or the intermediate layer is deformed, at least in one region during lifting, by at least one plunger between the at least two suction elements, or is subjected to a force at least in one deformation direction, the printing plate to be lifted or the intermediate layer being displaced against a stop by the at least one plunger in or approximately in a horizontal plane prior to being lifted.

2. Apparatus for lifting individual flat objects, in particular printing plates to be exposed, from a stack of objects, in which in each case one printing plate follows the other printing plate or a printing plate and an intermediate layer separating two consecutive printing plates from one another alternate, for automatic loading of a printing plate exposer, wherein, for lifting a printing plate or an intermediate layer, at least two suction elements are provided which are spaced apart from one another, and at least one plunger is arranged between the at least two suction elements in order to deform the printing plate to be lifted or the intermediate layer in at least one region during lifting, or apply force to it in at least one deformation direction, preferably for performing the method according to one or several of the preceding claims, the plunger being provided and configured as a sliding member for displacing the printing plate to be lifted or the intermediate layer against a stop in or approximately in a horizontal plane prior to being lifted.

3. The apparatus according to claim 2,
**characterized in that**
the plunger is arranged and configured as a sliding member so as to precede the suction elements in the direction of the object to be lifted and in the direction of the stop.

4. The apparatus according to claim 3,
**characterized in that**
the plunger as a sliding member is loaded or can be loaded in a sprung manner in the direction of the object to be lifted.

5. The apparatus according to claim 3 or 4,
**characterized in that**
the plunger as a sliding member exhibits an angle of attack in the direction of the stop.

## Revendications

1. Procédé pour soulever des objets individuels plats, notamment des plaques d'impression à soumettre à une exposition, à partir d'une pile d'objets dans laquelle chaque plaque d'impression succède directement à la plaque d'impression suivante ou dans laquelle une plaque d'impression et une couche intermédiaire séparant deux plaques d'impression successives alternent mutuellement, dans l'optique d'un chargement automatique d'un dispositif d'exposition de plaques d'impression, le soulèvement d'une plaque d'impression ou d'une couche intermédiaire s'effectuant respectivement à l'aide d'au moins deux éléments d'aspiration mutuellement espacés, et la plaque d'impression ou la couche intermédiaire à soulever étant, lors du soulèvement, déformée ou tout au moins sollicitée par une force dans une direction de déformation, dans au moins une zone, au moyen d'au moins un poussoir entre lesdits au moins deux éléments d'aspiration, la plaque d'impression ou la couche intermédiaire à soulever étant, avant son soulèvement, déplacée par coulissement dans ou environ dans le plan horizontal, contre une butée, au moyen dudit au moins un poussoir.

2. Dispositif pour soulever des objets individuels plats, notamment des plaques d'impression à soumettre à une exposition, à partir d'une pile d'objets dans laquelle chaque plaque d'impression succède directement à la plaque d'impression suivante ou dans laquelle une plaque d'impression et une couche intermédiaire séparant deux plaques d'impression successives alternent mutuellement, dans l'optique d'un chargement automatique d'un dispositif d'exposition de plaques d'impression, au moins deux éléments d'aspiration mutuellement espacés étant prévus pour le soulèvement d'une plaque d'impression ou d'une couche intermédiaire, et au moins un poussoir étant agencé entre lesdits au moins deux éléments d'aspiration, pour, lors du soulèvement, déformer ou tout au moins solliciter par une force dans une direction de déformation, la plaque d'impression ou la couche intermédiaire à soulever, dans au moins une zone, de préférence pour la mise en oeuvre du procédé selon la revendication précédente, le poussoir étant prévu et agencé en tant qu'organe de coulissement pour faire coulisser, avant son soulèvement, la plaque d'impression ou la couche intermédiaire à soulever, dans ou environ dans le plan horizontal, contre une butée.

3. Dispositif selon la revendication 2, **caractérisé en ce que** le poussoir en tant qu'organe de coulissement est configuré et agencé de façon à être en avance par rapport aux éléments d'aspiration en direction de l'objet à soulever et en direction de la butée.

4. Dispositif selon la revendication 3, **caractérisé en ce que** le poussoir en tant qu'organe de coulissement est sollicité ou peut être sollicité de manière élastique en direction de l'objet à soulever.

5. Dispositif selon les revendications 3 ou 4, **caractérisé en ce que** le poussoir en tant qu'organe de coulissement présente un angle d'incidence en direction de la butée.
